# EUROPÄISCHE PATENTSCHRIFT

(11) **EP 1 582 614 B1**
(45) Veröffentlichungstag und Bekanntmachung des Hinweises auf die Patenterteilung: **23.02.2011**
(21) Anmeldenummer: 04008159.8
(22) Anmeldetag: 03.04.2004
(51) Int. Cl.: D04B 15/48, D04B 15/52

(54) **Vorrichtung zur Lieferung einer Fadenmenge**
Device for supply of yarn amount
Dispositif pour l'alimentation d'une quantité en fil

(43) Veröffentlichungstag der Anmeldung: 05.10.2005
(73) Patentinhaber: H. Stoll GmbH & Co. KG, 72760 Reutlingen (DE)
(72) Erfinder: Schmodde, Hermann, 72160 Horb (DE)
(74) Vertreter: Kohler Schmid Möbus

(56) Entgegenhaltungen:
- DE-A- 3 629 699
- DE-A- 4 032 402
- GB-A- 1 476 253

## Beschreibung

Die Erfindung betrifft eine Vorrichtung zur Lieferung einer Fadenmenge von einer Fadenspule an einen Fadenführer nach dem Oberbegriff des Anspruchs 1.

Im Vergleich der Maschinen, welche textile Flächen bilden können, hat die Flachstrickmaschine unter anderem ihre Stärke darin, dass bei flächigen Gestricken die Kontur und bei räumlichen Gestricken die dreidimensionale Form während des Strickprozesses gebildet werden kann. Dadurch kann ein Gestrickstück mit minimaler Strickfadenmenge gebildet werden, zudem wird bei der weiteren Konfektion keine Zeit für Zuschneidearbeiten benötigt.

Die Entwicklung dieser Gestricke begann mit den flächigen Gestricken, die international "fully fashioned" genannt werden. Da für ein komplettes Gestrickstück, z. B. für einen Pullover, mehrere "fully fashioned" - gestrickte Teile, nämlich Vorderteil, Rückenteil, Ärmel, miteinander verbunden werden müssen, ist es wichtig, dass alle Teile mit einer möglichst gleichmäßigen Kontur produziert werden können.

Die Gleichmäßigkeit der Gestricke wird bisher dadurch erreicht, dass der Strickfaden mit möglichst gleichmäßiger Spannung der Maschenbildung zugeführt wird. Hierzu sind diverse Einrichtungen, insbesondere Fournisseure, entwickelt worden.

In der EP 1 231 310 A1 ist außerdem eine Fadenliefervorrichtung beschrieben, mit welcher der Maschenbildung eine definierte Fadenmenge zugeführt wird. Ein Förderwalzen-Paar, welches von einem ansteuerbaren E-Motor angetrieben wird, soll von der Strickfadenspule die Fadenmenge abziehen, welche im selben Moment für die Maschenbildung vorgegeben ist. Zwischen dem Förderwalzen-Paar und dem Fadenführer ist der Faden durch eine Öse geführt. Diese Öse befindet sich an einem mit Federkraft beaufschlagten Arm, welcher mit einem Sensor zusammen wirkt. Ist die von den Walzen geförderte Fadenmenge identisch mit der für die Maschenbildung benötigten Fadenmenge, so ist der Arm in seiner Normalposition. Wird von den Walzen mehr Faden gefördert, als für die Maschenbildung benötigt wird, schwenkt der Arm in Richtung seiner Federkraftbeaufschlagung aus, und der Sensor erkennt an der Winkeländerung, um wie viel die Fadenförderung vermindert werden muss. Wird weniger Faden gefördert, als für die Maschenbildung benötigt wird, so wird der Arm entgegen seiner Beaufschlagungsrichtung durch die Feder ausgelenkt. Dadurch erkennt der Sensor wiederum aus dem Auslenkwinkel, um wie viel die Fadenförderung erhöht werden muss.

Die Fadenmenge, welche durch den Schwenkbereich des Arms aufgenommen werden kann, ist eine Fadenreservemenge, die dann benötigt wird, wenn das Fördersystem beim Start zuerst sein Massenträgheitsmoment überwinden muss, bevor die Fadenförderung beginnt. Die Schwenkbewegung des Arms in Richtung seiner Federkraftbeaufschlagung wird auch ausgenutzt zur Fadenrückholbewegung, wenn sich der Fadenführer von seiner Position außerhalb des Nadelraums zum Nadelraum hin in Richtung Fadenliefervorrichtung bewegt. Da bei dieser Einrichtung der Faden mittels Förderwalzen direkt von der Spule abgezogen wird, hat er immer noch die unterschiedlichen Spannungen, wie sie beim Wickeln der Spule entstanden sind. Da jeder Faden eine mehr oder weniger große Elastizität hat, verfälschen die unterschiedlichen Spannungen im Faden die Fadenmenge, die der Maschenbildung zugeführt wird. Deshalb ist bei diesem System der Arm, mit welchem eine Fadenmenge reguliert werden kann, schon vom Funktionsprinzip her nötig. Nachteilig an der Vorrichtung entsprechend der EP 1 231 310 A1 ist, dass eine Fadenmenge nur zum Fadenführer hin gefördert werden kann und nicht auch vom Fadenführer weg. Dadurch kann ein Fadenführer nur so weit vom Gestrickende abgestellt werden, dass der Arm die Fadenmenge aufholen kann, wenn sich der Fadenführer zum Gestrick hin in Richtung zur Fadenliefervorrichtung bewegt. Die Fadenmenge, die dann zur Maschenbildung verwendet wird, ist so lange keine definierte Fadenmenge für diese Maschenbildungssektion, bis der Arm in seine Normalposition geschwenkt ist und die Fadenförderung durch die Walzen einsetzt.

Aus der DE-A-4032402 und der DE-A-3629699 sind jeweils Vorrichtungen der eingangs genannten Art bekannt geworden, wobei die DE-A-4032402 einen Aufholspanner zur Speicherung einer Fadenmenge und zum Konstanthalten der Fadenmenge im Zusammenwirken mit einer Fadenbremse aufweist. Die DE-A-3629699 offenbart eine Fadenspeicherung und eine Fadenzuführung über einen Reibrollentrieb, der jedoch eine spezielle Ausgestaltung der Fadenführer bedingt.

Der Anmelder hat sich die Aufgabe gestellt, eine Vorrichtung zur Lieferung einer Fadenmenge bei einer Flachstrickmaschine unter Berücksichtigung jeder Fadenführerbewegung zu schaffen, sodass exakt die Fadenmenge der Maschenbildung zugeführt wird, die auch tatsächlich benötigt wird und die mit Standard-Fadenführern einsetzbar ist.

Diese Aufgabe wird durch eine Vorrichtung mit den Merkmalen des Anspruchs 1 gelöst.

Durch eine Fadenführerbewegung auf die erfindungsgemäße Vorrichtung zu wird nicht benötigter Faden von den Mitteln zur Fadenförderung durch eine entsprechende Richtungsumkehr der Förderrichtung wieder den Mitteln zur Speicherung einer Fadenmenge zugeführt.

Die Mittel zur Speicherung einer Fadenmenge sind durch einen Fournisseur ausgebildet, auf den eine von der Fadenspule abgezogene Fadenmenge aufwickelbar und von den Mitteln zur Fadenförderung an den Fadenführer abgebbar ist und der durch die Fadenführerbewegung auf die Vorrichtung zu nicht benötigte Faden wieder aufnehmbar ist.

Die Mittel zur Fadenförderung umfassen eine Fadenöse, die in beiden Rotationsrichtungen entlang des Umfangs des Fournisseurs bewegbar ist. Damit ist eine Lieferung der exakt benötigten Fadenmenge möglich.

In Weiterbildung der Erfindung kann eine Einrichtung zur Bestimmung der benötigten Fadenmenge beispielsweise aus Muster-, Maschinen- und Garndaten vorgesehen sein, die mit dem Antrieb der Mittel zur Fadenförderung gekoppelt ist.

Nachfolgend werden bevorzugte Ausführungsformen erfindungsgemäßer Vorrichtungen anhand der Zeichnung näher beschrieben.

Im Einzelnen zeigt:
- **Fig. 1**: eine schematische Darstellung einer erfindungsgemäßen Vorrichtung zur Lieferung einer Fadenmenge;
- **Fig. 2**: einen Schnitt längs einer Linie A-A durch die Vorrichtung gemäß Fig. 1;
- **Fig. 3**: eine erste zugeführte Fadenmenge;
- **Fig. 4**: eine zweite zugeführte Fadenmenge.

Aus der **Fig. 1** ist eine Vorrichtung **1** zur Lieferung einer Fadenmenge dargestellt, mit deren Hilfe während des Strickprozesses in jeder Strickreihe jeder Nadel exakt die Fadenmenge zugeführt wird, die sie benötigt, um entsprechend den Vorgaben bezüglich Muster - Größe - Form ein Gestrick zu bilden. Die Vorrichtung 1 besteht aus einem Fournisseur **2** als Mittel zur Speicherung einer Fadenmenge und einer Einrichtung **3** zur Förderung der erforderlichen Fadenmenge, welche über eine Halterung **4** miteinander verbunden sind.

Der Fournisseur 2 umfasst einen Wickelring **22,** welcher von einem ansteuerbaren Elektromotor **21** in Pfeilrichtung **23** angetrieben werden kann. Dadurch wird ein durch eine Öse **24** zugeführter Faden **100** auf den zylinderförmigen starr angeordneten Wickelkörper **25** gewickelt. Der Elektromotor 21 wird so angesteuert, dass sich ständig eine vorgegebene Anzahl von Fadenwicklungen **26** auf dem Wickelkörper 25 befindet. Beim Aufbringen der Fadenwicklungen 26 auf den Wickelkörper 25 können sich die unterschiedlichen Spannungen im Faden ausgleichen, die beim Wickeln auf eine Fadenspule **10** entstanden sind. Eine weitestgehend einheitliche Spannung im Faden **100'** ist die Voraussetzung, dass eine exakte Dosierung der Fadenmenge realisiert werden kann.

Die Einrichtung 3 umfasst einen Arm **32,** welcher von einem Elektromotor **31** so angetrieben werden kann, dass er mit einer Öse **33** den Wickelkörper 25 umkreist. Dabei kann die Umkreisung entgegen der Fadenwicklung durchgeführt werden, so dass der Faden von dem Wickelkörper 25 abwickelt wird. Die Umkreisung kann auch in Richtung der Fadenwicklung durchgeführt werden, so dass der Faden auf den Wickelkörper 25 aufgewickelt wird.

Die Fadenmenge für jede Masche entspricht einem Teilumfang des Wickelkörpers 25. Diese Fadenmenge muss mithilfe des Arms 32 in der zur Verfügung stehenden Zeiteinheit von dem Wickelkörper 25 abgewickelt werden. Damit die exakte Fadenmenge genau der betreffenden Nadel zugeführt werden kann, wird der Elektromotor 31 über eine Steuersignalleitung **5** von einer Steuerungseinheit **6** angesteuert. Eine Maschinensteuerungseinheit **8** liefert über eine Datenleitung **7** folgende Informationen an die Steuerungseinheit 6 zur Steuerung des Elektromotors 31:
- Fadenmenge für jede Nadel, welche am Strickvorgang beteiligt ist;
- Verteilung der aktiven Nadeln im vorderen und/oder hinteren Nadelbett (Gestrickbreite);
- Geschwindigkeit des Fadenführers;
- Bewegungsrichtung des Fadenführers, von der Spule weg und zur Spule hin;
- Überlaufweg des Fadenführers über die jeweiligen Randnadeln des Gestricks.

Aus diesen Daten berechnet die Steuerungseinheit 6 diejenige Fadenmenge, welche in einer bestimmten Zeit von dem Wickelkörper 25 abgewickelt werden muss, und steuert den Elektromotor 31 so an, dass der Arm 32 mit der Öse 33 in der benötigten Geschwindigkeit eine entsprechende Kreisbewegung um den Wickelkörper 25 ausführt.

Der Weg des Fadens 100, 100', **100"** von der Spule 10 zur Maschenbildung **12** ist in Fig. 1 beispielhaft dargestellt. Der Faden 100, welcher mit unterschiedlichen Spannungen durch die Spulenwicklung behaftet ist, wird über eine Umlenkstelle **U1** von der Spule 10 abgezogen. Nachdem er einen Fadenbruchsensor **15** passiert hat, wird er über eine Umlenkstelle **U2** durch eine Hohlachse des Fournisseurs 2 geführt und mit dem Wickelring 22 und dessen Öse **24** um den Wickelkörper 25 gewickelt. Dabei gleichen sich die Spannungen im Faden 100 aus und der Faden 100' liegt mit gleichmäßiger Spannung am Wickelkörper 25 an. Dieser Faden 100' wird als dosierte Fadenmenge 100" mit Hilfe des Arms 32 vom Wickelkörper 25 abgewickelt und durch die Hohlwelle der Einrichtung 3 über den Fadenbruchsensor 15, die Umlenkstellen **U3** und **U4** sowie mit Hilfe eines Fadenführers **11** der Maschenbildung 12 zugeführt.

Es ist beispielhaft gezeigt, dass die Maschenbildung 12 mit unterschiedlichen Nadeleinteilungen und Maschengrößen erfolgen kann. In einer Sektion **12'** werden mittelgroße Maschen auf einem vorderen und einem hinteren Nadelbett gebildet. In einer Sektion **12"** werden Maschen derselben Größe nur auf dem hinteren Nadelbett gebildet. In Sektion **12"'** werden mittelgroße Maschen nur auf dem vorderen Nadelbett und in Sektion **12""** werden relativ große Maschen auf dem vorderen und hinteren Nadelbett gebildet.

Für jede einzelne Masche, egal in welchem Maschenverband oder in welcher Größe sie gebildet wird, dosiert die Einrichtung 3 die richtige Fadenmenge für die betreffende Masche.

**Fig. 2** zeigt in vergrößerter Darstellung den Arm 32 und die Öse 33 der Einrichtung 3. Wird der Arm 32 in Richtung des Pfeils **40** bewegt, so wird eine definierte Fadenmenge vom Wickelkörper 25 abgewickelt. Bei einer Bewegung des Arms 32 in Richtung des Pfeils **50** wird eine definierte Fadenmenge auf den Wickelkörper 25 aufgewickelt.

**Figuren 3** und **4** veranschaulichen die Lieferung unterschiedlicher Fadenmengen, wie sie von der Einrichtung 3 für dasselbe Gestrick in demselben Nadelraum **NR** zugeführt werden müssen, wenn sich der Fadenführer 11 von der Vorrichtung 1 weg oder auf diese zu bewegt.

Gemäß **Fig. 3** bewegt sich der Fadenführer 11 in Richtung des Pfeils **X** von der Vorrichtung 1 weg. Von der Parkposition des Fadenführers 11 bis zu einer Anfangsnadel **NA** des Nadelraums NR (Strecke **S1)** muss keine Fadenmenge vom Wickelkörper abgewickelt werden. Von der Fadenführerposition über der Nadel NA bis zur Fadeneinlageposition für die Nadel NA (Strecke **S2**) muss die Fadenmenge vom Wickelkörper abgewickelt werden, welche dem Fadenführerweg S2 entspricht. Bei der Fadeneinlagebewegung des Fadenführers über den gesamten Nadelraum (Strecke **S3**) muss eine Fadenmenge vom Wickelkörper abgewickelt werden, welche den Maschengrößen und der Nadeleinteilung aller Nadeln des Nadelraums zuzüglich des Fadenführerwegs S3 entspricht. Von der Fadenführerendposition bis zur Fadenführerparkposition (Strecke S4) muss die Fadenmenge vom Wickelkörper abgewickelt werden, welche dem Fadenführerweg S4 entspricht.

**Fig. 4****.** stellt dagegen die Bewegung des Fadenführers 11 in Pfeilrichtung **X'** auf die Vorrichtung 1 zu dar. Von der Parkposition des Fadenführers bis zur Anfangsnadel NE des Nadelraums NR (Strecke **S1'**) muss die Fadenmenge auf den Wickelkörper gewickelt werden, welche dem Fadenführerweg S1' entspricht. Von der Fadenführerposition über der Nadel NE bis zur Fadeneinlageposition für die Nadel NE (Strecke **S2')** muss keine Fadenmenge auf oder vom Wickelkörper gewickelt werden. Bei der Fadeneinlagebewegung des Fadenführers über den gesamten Nadelraum (Strecke **S3'**) muss eine Fadenmenge vom Wickelkörper abgewickelt werden, welche den Maschengrößen und der Nadeleinteilung aller Nadeln des Nadelraums abzüglich des Fadenführerwegs S3 entspricht. Von der Fadenführerendposition bis zur Fadenführerparkposition (Strecke **S4'**) muss keine Fadenmenge auf oder vom Wickelkörper gewickelt werden.

### BEZUGSZEICHEN

- 1: Vorrichtung zur Lieferung einer Fadenmenge
- 2: Fournisseur
- 3: Einrichtung zur Fadenförderung
- 4: Halterung
- 5: Steuersignalleitung
- 6: Steuerungseinheit
- 7: Datenleitung
- 8: Maschinensteuerungseinheit

- 12: Maschenbildung
- 12': Sektion
- 12": Sektion

- 15: Fadenbruchsensor

- 21: Elektromotor
- 22: Wickelring
- 23: Pfeilrichtung
- 24: Öse
- 25: Wickelkörper
- 26: Fadenwicklung

- 31: Elektromotor
- 32: Arm
- 33: Öse

- 40: Pfeil
- 50: Pfeil

- 100: Faden
- 100': Faden
- 100": Faden

- U1: Umlenkstelle
- U2: Umlenkstelle
- U3: Umlenkstelle
- U4: Umlenkstelle

- NE: Nadel
- NR: Nadelraum
- NA: Anfangsnadel

- S1: Strecke
- S2: Strecke
- S3: Strecke
- S4: Strecke
- S1': Strecke
- S2': Strecke
- S3': Strecke
- S4': Strecke

- X: Pfeil

## Patentansprüche

1. Vorrichtung (1) zur Lieferung der für jede Phase des Strickvorgangs gerade erforderlichen Fadenmenge an einen Fadenführer (11) einer Strickmaschine, wobei die Vorrichtung (1) zwischen einer Fadenspule (10) und dem Fadenführer (11) angeordnete Mittel zur Speicherung einer Fadenmenge und Mittel zur Fadenförderung zum Fadenführer und von diesem weg aufweist, **dadurch gekennzeichnet, dass** die Mittel (25) zur Speicherung einer Fadenmenge (100') durch einen Fournisseur (2) ausgebildet sind, auf den eine von der Fadenspule (10) abgezogene Fadenmenge (100) aufwickelbar und von den Mitteln (3) zur Fadenförderung an den Fadenführer (11) abgebbar ist, und auf den durch die Fadenführerbewegung auf die Vorrichtung zu nicht benötigter Faden (100") wieder aufnehmbar ist, wobei die Mittel (3) zur Fadenförderung eine Fadenöse (33) umfassen, die in beiden Rotationsrichtungen (40, 50) in einer Kreisbewegung um den Fournisseur (2) zur Auf- und Abwicklung einer definierten Fadenmenge bewegbar ist.

2. Vorrichtung nach Anspruch 1, **dadurch gekennzeichnet, dass** eine Einrichtung (6) zur Bestimmung der Fadenmenge (100") vorgesehen ist, die mit dem Antrieb (31) der Mittel (3) zur Fadenförderung gekoppelt ist.

## Claims

1. Device (1) for delivering the precisely required amount of thread for each phase of the knitting process to a thread eye (11) of a knitting machine, whereby the device (1) is provided with means for storing an amount of thread and means for thread transport to the thread eye and away from such between a thread spool (10) and the thread eye (11), **characterized by**, that the means (25) for storage of the amount of thread (100') are formed by a thread regulating wheel (2), onto which an amount of thread (100) that has been pulled off the thread spool (10) can be wound and can be supplied by the means (3) for thread transport to the thread eye (11), and on which by means of the thread eye motion toward the device, unneeded thread (100") can be taken up again, whereby the means (3) for transporting thread comprise a thread eyelet (33) that can be displaced in both directions of rotation (40, 50) in a circular motion around the thread regulating wheel (2), for winding up and winding off a defined amount of thread.

2. Device according to claim 1, **characterized by**, that a device (6) for determining the amount of thread (100") is provided, which is coupled with the drive (31) of the means (3) for transporting thread.

## Revendications

1. Dispositif (1) pour fournir la quantité de fil nécessaire exactement à chaque phase de l'opération de tricotage à un guide-fil (11) d'un métier à tricoter, le dispositif (1) comportant, disposé entre une bobine (10) de fil et le guide-fil (11), des moyens de stockage d'une quantité de fil et un moyen pour transporter le fil au guide-fil, **caractérisé en ce que** les moyens (25) de stockage d'une quantité (100') de fil sont constitués par un fournisseur (2) sur lequel une quantité (100) de fil retirée de la bobine (10) de fil peut être enroulée et peut être cédée par les moyens (3) de transport du fil au guide-fil (11) et sur lequel, par le mouvement du guide-fil, du fil (100") qui n'est pas nécessaire peut être repris sur le dispositif, les moyens (3) de transport du fil comprenant un oeillet (33) de fil qui peut être déplacé dans les deux sens (40, 50) de rotation suivant un mouvement circulaire autour du fournisseur (2), pour l'enroulement et le déroulement d'une quantité de fil définie.

2. Dispositif suivant la revendication 1, **caractérisé en ce qu'**il est prévu un dispositif (6) de détermination de la quantité (100") de fil qui, est couplé à l'entraînement (34) des moyens (3) de transport.
